# EUROPÄISCHE PATENTSCHRIFT

(11) **EP 3 594 407 B1**
(45) Veröffentlichungstag und Bekanntmachung des Hinweises auf die Patenterteilung: **01.07.2026**
(21) Anmeldenummer: 19184265.7
(22) Anmeldetag: 03.07.2019
(51) Int. Cl.: E01C 19/00, E01C 19/48

(54) **VERFAHREN ZUM BETREIBEN EINS STRASSENFERTIGERS**
METHOD FOR OPERATING A ROAD PAVING MACHINE
PROCÉDÉ DE FONCTIONNEMENT D'UNE FINISSEUSE

(30) Priorität: 09.07.2018 DE 102018005387; 12.07.2018 DE 102018005534
(43) Veröffentlichungstag der Anmeldung: 15.01.2020
(73) Patentinhaber: Dynapac GmbH, 26203 Wardenburg (DE)
(72) Erfinder: Jacob, Anup, 26203 Wardenburg (DE)
(74) Vertreter: Hoener, Matthias

(56) Entgegenhaltungen:
- EP-A1- 2 963 181
- DE-A1- 102015 008 315
- DE-A1- 102016 004 197
- JP-A- H06 149 349
- US-A1- 2007 098 496

## Beschreibung

Die Erfindung betrifft ein Verfahren zum Betreiben eines selbstfahrenden Straßenfertigers gemäß den Oberbegriffen der Ansprüche 1 und 2.

Straßenfertiger dienen der Herstellung von Straßenbelägen aus vorzugsweise Asphalt, aber auch Beton. Solche üblicherweise selbstfahrenden Straßenfertiger verfügen über verschiedene Arbeitskomponenten, welche diesen fest zugeordnet sind oder an- bzw. abbaubar sind. So weist beispielsweise ein Straßenfertiger eine Einbaubohle mit einer Gleitplatte, ein Stampfermesser, eine Verteilerschnecke, einen Kratzerförderer mit Lattenrosten und Ketten und dergleichen auf. Des Weiteren können die genannten Straßenfertiger einen Vorratsbehälter zur Aufnahme von Straßenbaumaterial, einen Materialförderer sowie ein Fahrwerk aufweisen, welches durch eine Antriebseinheit, wie beispielsweise einen Dieselmotor, angetrieben wird. Zumeist weisen diese Straßenfertiger außerdem einen Bedienstand auf, von dem aus eine Bedienperson gegebenenfalls über eine Steuereinheit den Straßenfertiger mit samt ihrer Komponenten steuert bzw. kontrolliert.

Zum Betreiben der Straßenbaumaschine ist die Bedienperson zumeist an den Bedienstand gebunden, um den Straßenfertiger sowie die einzelnen Komponenten über die Steuereinheit zu steuern bzw. zu kontrollieren. Bei der Verarbeitung des insbesondere heißen Straßenbaumaterials werden jedoch Dämpfe frei, die einen längeren Aufenthalt in dem Bedienstand unangenehm gestalten bzw. langfristig gesundheitsschädlich sein können. Dadurch, dass die Bedienperson an den Bedienstand gebunden ist, kann sie nur innerhalb eines beschränkten Aktionsraums tätig werden. Eine flexible Kontrolle des Einbauprozesses ist durch diese Bindung an den Bedienstand nicht möglich. Aus der EP-A-2963181 ist ein gattungsgemäßer Straßenfertiger bekannt, bei dem auch eine Bedienperson außerhalb des Bedienstandes eine Steuerung vornehmen kann. Aus der DE-A-102016004197 ist eine Bodenfräsmaschine mit einem Mobilteil bekannt, wobei das Mobilteil zur Übermittlung von Vorschlagswerten zu Dosier- und/oder Prozessparametern vorgesehen ist.

Davon ausgehend besteht die Aufgabe der vorliegenden Erfindung darin, ein steuerungstechnisches Verfahren zum Betreiben eines Fahrwekes, eines Materialförderers, eines Vorratsbehälters, einer Verteilerschnecke und/oder einer Einbaubohle eines selbstfahrenden Straßenfertigers zu schaffen, das ein erhöhtes Maß an Sicherheit für die Bedienperson gewährleistet.

Ein Verfahren zur Lösung dieser Aufgabe weist die Maßnahmen des Anspruchs 1 auf. Demnach ist es vorgesehen, dass das Fahrwerk und/oder mindestens eine weitere Komponente bzw. Arbeitskomponente der Straßenbaumaschine von einer Bedienperson, die sich außerhalb des Bedienstands befindet, über ein Sendemodul ferngesteuert werden, wobei Daten zur Steuerung zwischen dem Sendemodul (23) und einem Empfangsmodul (24) oder zwischen dem Sendemodul (23) und jeweils einem Empfangsmodul (24) des Fahrwerks (11) oder des Materialförderers, des Vorratsbehälters (14), der Verteilerschnecke (15) oder der Einbaubohle (16) ausgetauscht werden, wobei durch das Sendemodul (23) zum Austausch von Daten zur Steuerung des Fahrwerks (11) und des Materialförderers, des Vorratsbehälters (14), der Verteilerschnecke (15) oder der Einbaubohle (16) direkt ein CAN-Bus-System angesteuert wird, wobei von dem Sendemodul (23) einzelne Steuerbefehle an das Empfangsmodul (24) gesendet werden oder dass Gruppen von mehreren Steuerbefehlen übertragen werden, wobei durch die Gruppe von Steuerbefehlen mehrere Befehle automatisiert ausgeführt werden und wobei vor dem Ausführen eines Steuerbefehls das Sendemodul (23) durch das Empfangsmodul (24) identifiziert, insbesondere verifiziert, wird. Durch diese Fernsteuerung erhält die Bedienperson eine räumliche Flexibilität, die es ihr ermöglicht, während des Betriebs der Straßenbaumaschine um selbige herumzugehen, um alle Komponenten genauestens zu überwachen bzw. den Einbauprozess der Baumaschine besonders detailliert zu überprüfen. Das Sendemodul kann dabei als Handgerät ausgebildet sein mit einem integrierten Prozessor und geeigneten Sende- und Empfangsmitteln sowie Eingabemitteln.

Ein weiteres Verfahren zur Lösung dieser Aufgabe weist die Maßnahmen des Anspruchs 2 auf. Demnach ist es vorgesehen, dass dass das Fahrwerk (11) und der Materialförderer, der Vorratsbehälter (14), die Verteilerschnecke (15) oder die Einbaubohle (16) über ein Sendemodul (23) ferngesteuert werden, wobei Daten zur Steuerung zwischen dem Sendemodul (23) und einem Empfangsmodul (24) oder zwischen dem Sendemodul (23) und jeweils einem Empfangsmodul (24) des Fahrwerks (11) oder dem Materialförderer, dem Vorratsbehälter (14), der Verteilerschnecke (15) oder der Einbaubohle (16) ausgetauscht werden, wobei durch das Sendemodul (23) zum Austausch von Daten zur Steuerung des Fahrwerks (11) und der Materialförderer, der Vorratsbehälter (14), die Verteilerschnecke (15) oder die Einbaubohle (16) mindestens einer weiteren Komponenten direkt ein CAN-Bus-System angesteuert wird, wobei von dem Sendemodul (23) einzelne Steuerbefehle an das Empfangsmodul (24) gesendet werden oder dass Gruppen von mehreren Steuerbefehlen übertragen werden, wobei durch die Gruppe von Steuerbefehlen mehrere Befehle automatisiert ausgeführt werden und wobei vor dem Ausführen eines Steuerbefehls das Sendemodul (23) durch das Empfangsmodul (24) identifiziert, insbesondere verifiziert, wird. Dadurch erhält die Bedienperson eine räumliche Flexibilität, die es ihr ermöglicht, während des Betriebs der Straßenbaumaschine um selbige herumzugehen, um alle Komponenten genauestens zu überwachen bzw. den Einbauprozess der Baumaschine besonders detailliert zu überprüfen. Das Sendemodul kann dabei als Handgerät ausgebildet sein mit einem integrierten Prozessor und geeigneten Sende- und Empfangsmitteln sowie Eingabemitteln.

Darüber hinaus kann ein weiteres vorteilhaftes Ausführungsbeispiel der vorliegenden Erfindung darin bestehen, dass durch das Sendemodul zum Austausch von Daten zur Steuerung des Fahrwerks und/oder der mindestens einen weiteren Komponente direkt ein CAN-Bus-System einer Steuereinheit des Straßenfertigers, vorzugsweise ein CAN-Bus-System des Fahrwerks oder der mindestens einen weiteren Komponente, angesteuert wird. Durch diese direkte Ansteuerung des CAN-Bus-Systems ist es für die Bedienperson möglich, direkt auf die Funktion der einzelnen Komponenten bzw. des Fahrwerks für die Steuerung bzw. Kontrolle zuzugreifen. Es ist außerdem denkbar, dass die Verbindung zwischen dem Sendemodul und dem Empfangsmodul bedarfsabhängig umprogrammiert wird, so dass das Sendemodul auch mit anderen CAN-Bus-Protokollen einzelner Komponenten bzw. der Straßenbaumaschine, kommunizieren kann.

Bevorzugterweise kann es außerdem vorgesehen sein, dass vor dem Ausführen eines Steuerbefehls das Sendemodul durch das Empfangsmodul einer Steuereinheit oder durch das Empfangsmodul des Fahrwerks oder der mindestens einen weiteren Komponente identifiziert, insbesondere verifiziert, wird. So kann beispielsweise auf einer Baustelle, auf der mehrere Baumaschinen mit dem hier beschriebenen Verfahren betrieben werden, sichergestellt werden, dass ein Straßenfertiger eben nur mit dem einen für diesen Straßenfertiger vorgesehenen Sendemodul betrieben wird. Für die Identifizierung bzw. Verifizierung zwischen dem Sendemodul und den Empfangsmodulen kann beispielsweise der Austausch eines Sicherungscodes oder einer entsprechenden Kennung vorgesehen sein. Erst nach der erfolgreichen Verifizierung bzw. Identifizierung durch gegebenenfalls eine Steuereinheit werden die von dem Sendemodul übertragenen Befehle durch das Fahrwerk bzw. eine der anderen Komponenten ausgeführt. Sofern das Sendemodul nicht erfolgreich identifiziert bzw. verifiziert wurde, kann dies durch ein akustisches oder ein optisches Signal bekannt gegeben werden. Entsprechende Signalmittel zur Erzeugung dieses Signals können beispielsweise dem Sendemodul zugeordnet sein, so dass die mit diesen Sendemodul ausgestattete Person direkt über die erfolglose Verifizierung informiert wird.

Bevorzugterweise kann es die Erfindung außerdem vorsehen, dass von dem Sendemodul einzelne Steuerbefehle an das Empfangsmodul einer Steuereinheit oder an das Empfangsmodul des Fahrwerks oder der mindestens einen weiteren Komponente gesendet werden oder das Gruppen von mehreren Steuerbefehlen übertragen werden, wobei durch die Gruppe von Steuerbefehlen mehrere Befehle automatisiert, vorzugsweise in einer festgelegten Reihenfolge, ausgeführt werden. Diese Gruppen von Steuerbefehlen können vor der Inbetriebnahme des Straßenfertigers beispielsweise von einem Planungsbüro zusammengestellt werden. So lassen sich mehrere einzelne Befehle zu einer Routine bzw. Gruppe für die Ausführung eines bestimmten Arbeitsschritts, wie beispielsweise die Einnevellierung der Einbaubohle, zusammenstellen. Durch diese Programmierung von Befehlsgruppen kann durch einen einzelnen Befehl ein kompletter Arbeitsschritt initiiert bzw. ausgeführt werden.

Eine bevorzugte Weiterbildung der Vorrichtung der vorliegenden Erfindung kann darin bestehen, dass die Daten zwischen dem Empfangsmodul und dem Sendemodul kabellos ausgetauscht werden. Der kabellose Austausch kann insbesondere über Funk, Laser, WLAN oder dergleichen erfolgen. Durch diese kabellose Übertragung der Befehle ist die Bedienperson noch flexibler, da sie in ihrem Aktionsradius nicht durch die Länge eines Kabels eingeschränkt wird. Alternativ ist es auch denkbar, dass das Sendemodul über ein Kabel mit dem Empfangsmodul verbunden ist. Eine derartige kabelgebundene Verbindung bietet den Vorteil, dass die Verbindung besonders sicher ist und das Sendemodul neben dem schnellen Austausch von Daten auch mit elektrischer Energie versorgbar ist.

Weiter kann es bevorzugt vorgesehen sein, dass das Sendemodul für eine direkte Datenübertragung mit dem Empfangsmodul und/oder zum Aufladen eines Energiespeichers des Sendemoduls in eine Aufnahmevorrichtung auf der Straßenbaumaschine, insbesondere den Bedienstand, abgelegt wird. Durch diese Aufnahme des Sendemoduls in der Aufnahmevorrichtung kann das Sendemodul auch als eine konventionelle Steuereinrichtung von dem des Straßenfertigers bzw. dem Bedienstand aus verwendet werden. So kann, sofern es die Situation erfordert oder zulässt, der Straßenfertiger auch konventionell direkt von dem Straßenfertiger bzw. dem Bedienstand aus gesteuert bzw. kontrolliert werden. Sofern es die Steuerung zulässt, kann die Bedienperson so dann das Sendemodul aus der Aufnahmevorrichtung entnehmen und sich von dem Straßenfertiger bzw. dem Bedienstand in die nähere Umgebung des Straßenfertigers begeben, und zwar ohne die Möglichkeit der Kontrolle bzw. Steuerung des Straßenfertigers aufzugeben. Während das Sendemodul in der Aufnahmevorrichtung platziert ist, wird der Energiespeicher, insbesondere der Akku, des Sendemoduls aufgeladen. Nach Beendigung des Betriebs des Straßenfertigers kann die Bedienperson durch das Sendemodul dazu aufgefordert werden, selbiges zurück in die Aufnahmevorrichtung auf den Bedienstand zu legen. Während dieses Stand-by-Betriebs erfolgt ebenfalls die Aufladung der Akkus mit elektrischer Energie.

Weiter kann es die vorliegende Erfindung vorsehen, dass die durch das Sendemodul übertragenen Befehle kategorisiert werden in Fahrbefehle, Arbeitsbefehle und Sonderbefehle. Diesen einzelnen Befehlskategorien können verschiedene Befehle zugeordnet werden. So fällt beispielsweise unter die Kategorie "Fahrbefehle" Befehle im Zusammenhang mit der Beschleunigung und Lenkung des Straßenfertigers sowie die Wahl der Geschwindigkeit. In die Kategorie der "Arbeitsbefehle" fallen Befehle bezüglich der Materialförderrate, der Einbaubreite, der Einbaudicke, der Einbaugeschwindigkeit und dergleichen. In die Kategorie der "Sonderbefehle" fallen Befehle zum Transport bzw. zur Straßenfahrt des Straßenfertigers und dergleichen.

Ein weiteres vorteilhaftes Ausführungsbeispiel der vorliegenden Erfindung kann darin bestehen, dass Feedback-Signale von dem Empfangsmodul an das Sendemodul gesendet werden, wenn ein Befehl nicht vereinbar ist, mit einem vorangegangene Befehl oder der Zustand des Straßenfertigers, insbesondere des Fahrwerks und/oder der mindestens einen weiteren Komponente, die Ausführung des Befehls nicht zulässt. Wenn beispielsweise festgestellt wird, dass der Materialvorratsbehälter des Straßenfertigers leer ist, kann kein Straßenbaumaterial - in Einbaurichtung betrachtet - vor die Einbaubohle transportiert werden. Vielmehr lässt sich der Transport des Straßenbaumaterials vor die Einbaubohle nur initiieren, wenn genügend Straßenbaumaterial in dem Vorratsbehälter vorliegt. Durch diese Erstellung eines Feedback-Signals lassen sich Fehlfunktionen in der Fernsteuerung des Straßenfertigers vermeiden. Insbesondere, wenn die Bedienperson sich nicht in der direkten Umgebung des Straßenfertigers aufhält, kann durch derartige Feedback-Signale bzw. Informationen eine unerwünschte Unterbrechung des Betriebs vermieden werden. Es ist darüber hinaus denkbar, dass die Bedienperson über das Sendemodul ständig Rückmeldung bezüglich der Zustände der einzelnen Komponenten des Straßenfertigers erhält und ein eventueller Mangel an Straßenbaumaterial frühzeitig erkannt wird und entsprechende Gegenmaßnahmen eingeleitet werden.

Ein bevorzugtes Ausführungsbeispiel der vorliegenden Erfindung wird nachfolgend anhand der Zeichnung näher erläutert.

Die einzige Figur der Zeichnung zeigt eine Seitenansicht eines selbstfahrenden Straßenfertigers mit einer Bedienperson.

Um das erfindungsgemäße Verfahren zu beschreiben, wird mit der Figur beispielhaft ein Straßenfertiger 10 dargestellt.

Der in der Figur beispielhaft dargestellte Straßenfertiger 10 weist ein Fahrwerk 11 auf, das im gezeigten Ausführungsbeispiel als Raupenfahrwerk ausgebildet ist. Das Fahrwerk 11 des Straßenfertigers 10 kann jedoch auch als Radfahrwerk ausgebildet sein. Der Straßenfertiger 10 ist selbstfahrend ausgebildet. Dazu wird das Fahrwerk 11 von einer Antriebseinheit 12 derart angetrieben, dass der Straßenfertiger 10 in Fertigungsrichtung 13 fortbewegbar ist. Selbstregend lässt sich der Straßenfertiger 10 auch derart antreiben, dass eine Bewegung entgegen der Fertigungsrichtung 13 erfolgt.

In Fertigungsrichtung 13 gesehen ist vor der Antriebseinheit 12 ein wannenartig bzw. muldenartig ausgebildeter Vorratsbehälter 14 angeordnet. Der Vorratsbehälter 14 dient zur Aufnahme eines Vorrats des zur Herstellung des Straßenbelags dienenden Materials, insbesondere einer Asphaltmischung. Durch einen in der Figur nicht gezeigten Förderer, insbesondere einem Kratzerförderer, wird das Material vom Vorratsbehälter 14 gegen die Fertigungsrichtung 13 zur Rückseite des Straßenfertigers 10 transportiert, und zwar vor eine Verteilerschnecke 15. Die Verteilerschnecke 15 ist hinter der Antriebseinheit 12 angeordnet. Die Verteilerschnecke 15 erstreckt sich quer zur Fertigungsrichtung 13 und dient dazu, das Material über die gesamte Arbeitsbreite des Straßenfertigers 10 gleichmäßig zu verteilen.

In Fertigungsrichtung 13 betrachtet, ist hinter der Verteilerschnecke 15 eine Einbaubohle 16 angeordnet. Die Einbaubohle 16 ist an Tragarmen 17 auf und ab bewegbar angehängt. Die Tragarme 17 sind schwenkbar am Fahrwerk 11 gelagert. Bei der Einbaubohle 16 kann es sich um eine einteilige Einbaubohle 16 handeln, die in der Breite nicht veränderbar ist, oder um eine mehrteilige Einbaubohle aus einer Hauptbohle und seitlichen Verschiebebohlen, wodurch die Breite der Einbaubohle und somit die Einbaubreite veränderbar ist.

Die Einbaubohle 16 weist einen Bohlengrundkörper 18 mit einer darunter angeordneten Gleitplatte 19 auf. Die Einbaubohle 16 liegt mit der Unterseite ihrer Gleitplatte 19 auf dem einzubauenden Material auf.

Die Antriebseinheit 12 des Straßenfertigers 10 weist einen Verbrennungsmotor auf. Vorzugsweise handelt es sich dabei um einen Dieselmotor. Die Antriebseinheit 12 kann aber auch andere Motoren, ggf. auch mehrere Motoren, aufweisen. Die Antriebseinheit 12 verfügt des Weiteren über mindestens eine von dem Verbrennungsmotor angetriebene Hydraulikpumpe. Damit werden hydraulische Antriebe, insbesondere Hydraulikmotoren, mit der benötigten Energie versorgt. Denkbar ist auch, dass der Verbrennungsmotor zusätzlich oder alternativ mindestens einen Generator antreibt, der Strom für elektrische Antriebe, insbesondere Elektromotoren, erzeugt.

Der Betrieb des Straßenfertigers 10 sowie die Steuerung und die Kontrolle der aufgezählten Komponenten, wie beispielsweise dem Fahrwerk 11, der Antriebseinheit 12, dem Vorratsbehälter 14, der Verteilerschnecke 15, der Einbaubohle 16, den Tragarmen 17, und dergleichen können von einer Bedienperson 20 von einem Bedienstand 21 aus gesteuert bzw. kontrolliert werden. Dazu ist in dem Bedienstand 21 beispielsweise eine Steuereinheit 22 angeordnet. Durch diese Steuereinheit 22 kann der Betrieb des gesamten Straßenfertigers 10 überwacht bzw. kontrolliert werden. Die Steuereinheit 22 kann dabei mit jeder einzelnen der genannten Komponenten über ein CAN-Bus-System verbunden sein. Es ist jedoch auch denkbar, dass der Straßenfertiger 10 bzw. die Straßenbaumaschine keinen Bedienstand 21 aufweist, sondern wenigstens nahezu vollständig fernsteuerbar ausgebildet ist.

Die Steuerung bzw. Kontrolle des Straßenfertigers 10 sowie jeder einzelnen der genannten Komponenten kann jedoch alternativ auch über ein Sendemodul 23 erfolgen. Über dieses Sendemodul 23 können Daten bzw. Befehle zum Betrieb des Straßenfertigers 10 über ein dem Straßenfertiger 10 zugeordneten Empfangsmodul 24 vorgenommen werden. Dabei kann es vorgesehen sein, dass dieses Empfangsmodul 24 direkt mit der Steuereinheit 22 verbunden ist und über diese Steuereinheit 22 mit den einzelnen Komponenten über das CAN Bus System kommuniziert. Gleichermaßen kann es jedoch auch vorgesehen sein, dass jede einzelne der genannten Komponenten des Straßenfertigers 10 über ein entsprechendes eigenes Empfangsmodul 24 verfügt zur Kommunikation mit dem Sendemodul 23. Die Kommunikation zwischen dem Empfangsmodul 24 und dem Sendemodul 23 kann kabellos erfolgen. Dies schafft den Vorteil, dass die Bedienperson 20 nicht an den Bedienstand 21 gebunden ist, sondern vielmehr nahezu ortsunabhängig den Betrieb des Straßenfertigers 10 fernsteuern kann. Über das Sendemodul 23 kann die Bedienperson 20 entweder über die Steuereinheit 22 die einzelnen Komponenten ansteuern oder direkt auf die einzelnen Komponenten zugreifen.

Für eine leichtere Eingabe bzw. für eine komfortablere Steuerung des Straßenfertigers 10 über das Sendemodul 23 kann selbiges ein Display 25 bzw. eine Anzeige, aufweisen, durch die Informationen für die Bedienperson 20 visualisierbar sind.

Dem Straßenfertiger 10 bzw. dem Bedienstand 21, insbesondere der Steuereinheit 22, kann eine Aufnahme zum Aufnehmen des Sendemoduls 23 zugeordnet werden. Diese Aufnahme ist derart ausgebildet, dass das Sendemodul 23 derart in die Aufnahme fügbar ist, dass es im gekoppelten Zustand als Eingabefeld für die Steuereinheit 22 auf den Bedienstand 21 dienen kann. Mit dem so in die Aufnahme gefügten Sendemodul 23 lässt sich der Straßenfertiger 10 auf die bekannte Art und Weise betreiben. Gleichermaßen wird in diesem Zustand ein aufladbarer Energiespeicher, insbesondere ein Akku, des Sendemoduls 23 geladen. Der Datenaustausch zwischen dem Sendemodul 23 und der Steuereinheit 22 erfolgt in diesem gekoppelten Zustand direkt, d. h. kabelgebunden.

Sofern erforderlich oder zweckdienlich bzw. möglich, kann die Bedienperson 20 das Sendemodul 23 aus der Aufnahme entnehmen und sich von dem Straßenfertiger 10 bzw. dem Bedienstand 21 entfernen. Dabei kann die Reichweite für die kabellose Kommunikation zwischen dem Sendemodul 23 und dem Empfangsmodul 24 eingestellt werden. Durch eine verschlüsselte Übertragung der Daten zwischen dem Sendemodul 23 und dem Empfangsmodul 24 kann ausgeschlossen werden, dass der Datentransfer gestört wird bzw. mit anderen Baumaschinen verwechselt wird.

Vor der Inbetriebnahme des Straßenfertigers 10 muss durch die Steuereinheit 22 verifiziert werden, dass das verwendete Sendemodul 23 legitimiert ist, mit dem Empfangsmodul 24 zu kommunizieren. Dies kann beispielsweise durch den Austausch einer Kennung erfolgen.

Vor der Inbetriebnahme des Straßenfertigers 10 können verschiedene Befehlsroutinen bzw. Befehlsabläufe oder Gruppen von Befehlen auf das Sendemodul 23 sowie auf das Empfangsmodul 24 gespeichert werden. So lassen sich für die jeweilige durchzuführende Arbeit Protokolle bzw. Betriebsabläufe vorbereiten, die durch eine einfache Tastenkombination initiierbar sind und war vorzugsweise ferngesteuert. Dadurch lässt sich zum einen der Betriebsverlauf vereinfachen und zum anderen kann dadurch der Bedienkomfort für die Bedienperson 20 verbessert werden, da sich die Person 20 nicht fortwährend auf dem Straßenfertiger 10 bzw. in dem Bedienstand 21 aufhalten muss. Dadurch lässt sich gleichzeitig auch die Zeit, die sich die Bedienperson 20 direkt auf dem Straßenfertiger 10 aufhalten muss, reduzieren.

### Bezugszeichenliste:

- 10: Straßenfertiger
- 11: Fahrwerk
- 12: Antriebseinheit
- 13: Fertigungsrichtung
- 14: Vorratsbehälter
- 15: Verteilerschnecke
- 16: Einbaubohle
- 17: Tragarm
- 18: Bohlengrundkörper
- 19: Gleitplatte
- 20: Bedienperson
- 21: Bedienstand
- 22: Steuereinheit
- 23: Sendemodul
- 24: Empfangsmodul
- 25: Display

## Patentansprüche

1. Verfahren zum Betreiben eines selbstfahrenden Straßenfertigers (10) zur Herstellung eines Straßenbelags mit einem angetriebene Reifen oder Raupen aufweisenden Fahrwerk (11) und mindestens einer weiteren Komponente, nämlich einem Materialförderer, einem Vorratsbehälter (14) für Straßenbaumaterial, einer Verteilerschnecke (15) und/oder einer Einbaubohle (16), und einem über dem Fahrwerk (11) angeordneten Bedienstand (21), wobei das Fahrwerk (11) sowie die mindestens eine weitere Komponente von dem Bedienstand (21) aus und/oder von außerhalb des Bedienstandes von einer Bedienperson (20) gesteuert werden, **dadurch gekennzeichnet, dass** das Fahrwerk (11) und die mindestens eine Komponente von einer Bedienperson (20), die sich außerhalb des Bedienstandes (21) befindet, über ein Sendemodul (23) ferngesteuert werden, wobei Daten zur Steuerung zwischen dem Sendemodul (23) und einem Empfangsmodul (24) oder zwischen dem Sendemodul (23) und jeweils einem Empfangsmodul (24) des Fahrwerks (11) und der mindestens einen Komponente ausgetauscht werden, wobei durch das Sendemodul (23) zum Austausch von Daten zur Steuerung des Fahrwerks (11) und der mindestens einen Komponente direkt ein CAN-Bus-System angesteuert wird, wobei von dem Sendemodul (23) einzelne Steuerbefehle an das Empfangsmodul (24) gesendet werden oder Gruppen von mehreren Steuerbefehlen übertragen werden, wobei durch die Gruppe von Steuerbefehlen mehrere Befehle automatisiert ausgeführt werden und wobei vor dem Ausführen eines Steuerbefehls das Sendemodul (23) durch das Empfangsmodul (24) identifiziert, insbesondere verifiziert, wird.

2. Verfahren zum Betreiben eines selbstfahrenden Straßenfertigers (10) zur Herstellung eines Straßenbelags mit einem angetriebene Reifen oder Raupen aufweisenden Fahrwerk (11) und mindestens einer weiteren Komponente, nämlich einem Materialförderer, einem Vorratsbehälter (14) für Straßenbaumaterial, einer Verteilerschnecke (15) und/oder einer Einbaubohle (16), wobei das Fahrwerk (11) sowie die mindestens eine weitere Komponente von einer Bedienperson (20) gesteuert werden, wobei mindestens eine Komponente von einer Bedienperson (20), die sich nicht auf dem Straßenfertiger (10) befindet, gesteuert werden kann, **dadurch gekennzeichnet, dass** das Fahrwerk (11) und die mindestens eine Komponente über ein Sendemodul (23) ferngesteuert werden, wobei Daten zur Steuerung zwischen dem Sendemodul (23) und einem Empfangsmodul (24) oder zwischen dem Sendemodul (23) und jeweils einem Empfangsmodul (24) des Fahrwerks (11) und der mindestens einen Komponente ausgetauscht werden, wobei durch das Sendemodul (23) zum Austausch von Daten zur Steuerung des Fahrwerks (11) und der mindestens einen Komponente mindestens einer weiteren Komponenten direkt ein CAN-Bus-System angesteuert wird, wobei von dem Sendemodul (23) einzelne Steuerbefehle an das Empfangsmodul (24) gesendet werden oder Gruppen von mehreren Steuerbefehlen übertragen werden, wobei durch die Gruppe von Steuerbefehlen mehrere Befehle automatisiert ausgeführt werden und wobei vor dem Ausführen eines Steuerbefehls das Sendemodul (23) durch das Empfangsmodul (24) identifiziert, insbesondere verifiziert, wird.

3. Verfahren zum Betreiben eines selbstfahrenden Straßenfertigers (10) nach Anspruch 1 oder 2, **dadurch gekennzeichnet, dass** durch das Sendemodul (23) zum Austausch von Daten zur Steuerung des Fahrwerks (11) und/oder der mindestens einen weiteren Komponenten direkt ein CAN-Bus-System einer Steuereinheit (22) des Straßenfertigers (10), vorzugsweise ein CAN-Bus-System des Fahrwerks (11), oder der mindestens einen weiteren Komponente, angesteuert wird.

4. Verfahren zum Betreiben eines selbstfahrenden Straßenfertigers (10) nach einem der vorhergehenden Ansprüche, **dadurch gekennzeichnet, dass** vor dem Ausführen eines Steuerbefehls das Sendemodul (23) durch das Empfangsmodul (24) einer Steuereinheit (22) oder durch das Empfangsmodul (24) des Fahrwerks (11) oder der mindestens einen weiteren Komponente identifiziert, insbesondere verifiziert, wird.

5. Verfahren zum Betreiben eines selbstfahrenden Straßenfertigers (10) nach einem der vorhergehenden Ansprüche, **dadurch gekennzeichnet, dass** von dem Sendemodul (23) einzelne Steuerbefehle an das Empfangsmodul (24) einer Steuereinheit (22) oder an das Empfangsmodul (24) des Fahrwerks (11) oder der mindestens einen weiteren Komponente gesendet werden, oder das Gruppen von mehreren Steuerbefehlen übertragen werden, wobei durch die Gruppe von Steuerbefehlen mehrere Befehle automatisiert ausgeführt werden.

6. Verfahren zum Betreiben eines selbstfahrenden Straßenfertigers (10) nach einem der vorhergehenden Ansprüche, **dadurch gekennzeichnet, dass** die Daten zwischen dem Empfangsmodul (24) und dem Sendemodul (23) kabellos, insbesondere über Funk, Laser, W-LAN, oder dergleichen, oder kabelgebunden ausgetauscht werden.

7. Verfahren zum Betreiben eines selbstfahrenden Straßenfertigers (10) nach einem der vorhergehenden Ansprüche, **dadurch gekennzeichnet, dass** das Sendemodul (23) für eine direkte Datenübertragung mit dem Empfangsmodul (24) und/oder zum Aufladen eines Energiespeichers des Sendemoduls (23) in eine Aufnahmevorrichtung auf dem Bedienstand (21) abgelegt wird.

8. Verfahren zum Betreiben eines selbstfahrenden Straßenfertigers (10) nach einem der vorhergehenden Ansprüche, **dadurch gekennzeichnet, dass** Feedback-Signale von dem Empfangsmodul (24) an das Sendemodul (23) gesendet werden, wenn ein Befehl nicht vereinbar ist, mit einem vorangegangenen Befehl oder der Zustand des Straßenfertigers (10), insbesondere des Fahrwerks (11) und/oder der mindestens einen weiteren Komponente, die Ausführung des Befehls nicht zulässt.

## Claims

1. A method for operating a self-propelled road paver (10) for producing a road covering comprising an undercarriage (11), which has driven tires or tracks, and at least one further component, namely one material conveyor, one storage container (14) for roadbuilding material, one spreading auger (15) and/or one paving screed (16), and an operator control station (21) which is arranged above the undercarriage (11), wherein the undercarriage (11) and the at least one further component are controlled from the operator control station (21) and/or from outside the latter by an operator (20), **characterized in that** the undercarriage (11) and the at least one component are remotely controlled by an operator (20), who is located outside the operator control station (21), via a transmitting module (23), wherein data for control purposes are exchanged between the transmitting module (23) and one receiving module (24) or between the transmitting module (23) and in each case one receiving module (24) of the undercarriage (11) and the at least one component, wherein a CAN bus system is directly actuated by the transmitting module (23) for exchanging data for controlling the undercarriage (11) and the at least one component, wherein individual control commands are transmitted to the receiving module (24) by the transmitting module (23) or groups of several control commands are transmitted, wherein several commands are executed in an automated manner by the group of control commands and wherein before the execution of a control command, the transmitting module (23) is identified, in particular verified, by the receiving module (24).

2. A method for operating a self-propelled road paver (10) for producing a road covering comprising an undercarriage (11), which has driven tires or tracks, and at least one further component, namely one material conveyor, one storage container (14) for roadbuilding material, one spreading auger (15) and/or one paving screed (16), wherein the undercarriage (11) and the at least one further component are controlled by an operator (20), wherein at least one component can be controlled by an operator (20) who is not located on the road paver (10), **characterized in that** the undercarriage (11) and the at least one component are remotely controlled via a transmitting module (23), wherein data for control purposes are exchanged between the transmitting module (23) and one receiving module (24) or between the transmitting module (23) and in each case one receiving module (24) of the undercarriage (11) and the at least one component, wherein a CAN bus system is directly actuated by the transmitting module (23) for exchanging data for controlling the undercarriage (11) and the at least one component of at least one further component, wherein individual control commands are transmitted to the receiving module (24) by the transmitting module (23) or groups of several control commands are transmitted, wherein several commands are executed in an automated manner by the group of control commands and wherein before the execution of a control command, the transmitting module (23) is identified, in particular verified, by the receiving module (24).

3. The method for operating a self-propelled road paver (10) as claimed in claim 1 or 2, **characterized in that** a CAN bus system of a control unit (22) of the road paver (10), preferably a CAN bus system of the undercarriage (11) or of the at least one further component, is directly actuated by the transmitting module (23) for exchanging data for controlling the undercarriage (11) and/or at least one further component.

4. The method for operating a self-propelled road paver (10) as claimed in one of the preceding claims, **characterized in that,** before the execution of a control command, the transmitting module (23) is identified, in particular verified, by the receiving module (24) of a control unit (22), or by the receiving module (24) of the undercarriage (11) or of the at least one further component.

5. The method for operating a self-propelled road paver (10) as claimed in one of the preceding claims, **characterized in that** individual control commands are transmitted to the receiving module (24) of a control unit (22), or to the receiving module (24) of the undercarriage (11) or of the at least one further component by the transmitting module (23), or **in that** groups of several control commands are transmitted, wherein several commands are executed in an automated manner by the group of control commands.

6. The method for operating a self-propelled road paver (10) as claimed in one of the preceding claims, **characterized in that** the data are exchanged between the receiving module (24) and the transmitting module (23) in a wireless manner, in particular via radio, laser, WLAN or the like, or in a wired manner.

7. The method for operating a self-propelled road paver (10) as claimed in one of the preceding claims, **characterized in that** the transmitting module (23) is placed into a receiving apparatus on the operator control station (21) for direct data transmission with the receiving module (24) and/or for charging an energy store of the transmitting module (23).

8. The method for operating a self-propelled road paver (10) as claimed in one of the preceding claims, **characterized in that** feedback signals are transmitted from the receiving module (24) to the transmitting module (23) when a command is not compatible with a preceding command, or the state of the road paver (10), in particular of the undercarriage (11) and/or of the at least one further component, does not permit the execution of the command.

## Revendications

1. Procédé destiné à faire fonctionner un finisseur de routes automoteur (10) pour la production d'un revêtement routier avec un châssis (11) comportant des pneus ou des chenilles entraînés et au moins un autre composant, à savoir un convoyeur de matériaux, un contenant de stockage (14) pour des matériaux de construction de route, une vis de distribution (15) et/ou une table intégrée (16), et un poste de commande (21) disposé au-dessus du châssis (11), le châssis (11) et l'au moins un autre composant étant commandés par un opérateur (20) depuis le poste de commande (21) et/ou depuis l'extérieur du poste de commande, **caractérisé en ce que** le châssis (11) et l'au moins un composant sont commandés à distance par un opérateur (20), qui se trouve à l'extérieur du poste de commande (21), par un module d'envoi (23), des données de commande étant échangées entre le module d'envoi (23) et un module de réception (24) ou entre le module d'envoi (23) et respectivement un module de réception (24) du châssis (11) et de l'au moins un composant, un système de bus CAN étant piloté directement par le module d'envoi (23) pour échanger des données pour commander le châssis (11) et l'au moins un composant, des instructions de commande individuelles étant envoyées par le module d'envoi (23) au module de réception (24) ou des groupes de plusieurs instructions de commande étant transmis, plusieurs instructions étant exécutés de manière automatisée par le groupe d'instructions de commande, et le module d'envoi (23) étant identifié, en particulier vérifié, par le module de réception (24) avant l'exécution d'une instruction de commande.

2. Procédé destiné à faire fonctionner un finisseur de routes automoteur (10) pour la production d'un revêtement routier avec un châssis (11) comportant des pneus ou des chenilles entraînés et au moins un autre composant, à savoir un convoyeur de matériaux, un contenant de stockage (14) pour des matériaux de construction de routes, une vis de distribution (15) et/ou une table intégrée (16), le châssis (11) et l'au moins un autre composant étant commandés par un opérateur (20), au moins un composant pouvant être commandé par un opérateur (20) qui ne se trouve pas sur le finisseur de routes (10), **caractérisé en ce que** le châssis (11) et l'au moins un composant sont commandés à distance par un module d'envoi (23), des données de commande étant échangées entre le module d'envoi (23) et un module de réception (24) ou entre le module d'envoi (23) et respectivement un module de réception (24) du châssis (11) et l'au moins un composant, un système de bus CAN étant piloté directement par le module d'envoi (23) pour échanger des données pour la commande du châssis (11) et de l'au moins un composant d'au moins un autre composant, des instructions de commande individuelles étant envoyées par le module d'envoi (23) au module de réception (24) ou des groupes de plusieurs instructions de commande étant transmis, plusieurs instructions étant exécutées de manière automatisée par le groupe d'instructions de commande et le module d'envoi (23) étant identifié, en particulier vérifié, par le module de réception (24) avant l'exécution d'une instruction de commande.

3. Procédé destiné à faire fonctionner un finisseur de routes automoteur (10) selon la revendication 1 ou 2, **caractérisé en ce qu'**un système de bus CAN d'une unité de commande (22) du finisseur de routes (10), de préférence un système de bus CAN du châssis (11) ou de l'au moins un autre composant, est piloté par le module d'envoi (23) pour échanger des données pour commander le châssis (11) et/ou l'au moins un autre composant.

4. Procédé destiné à faire fonctionner un finisseur de routes automoteur (10) selon l'une des revendications précédentes, **caractérisé en ce que** le module d'envoi (23) est identifié, en particulier vérifié, avant l'exécution d'une instruction de commande par le module de réception (24) d'une unité de commande (22) ou par le module de réception (24) du châssis (11) ou de l'au moins un autre composant.

5. Procédé destiné à faire fonctionner un finisseur de routes automoteur (10) selon l'une des revendications précédentes, **caractérisé en ce que** des instructions de commande individuelles sont envoyées par le module d'envoi (23) au module de réception (24) d'une unité de commande (22) ou au module de réception (24) du châssis (11) ou de l'au moins un autre composant, ou que des groupes de plusieurs instructions de commande sont transmis, plusieurs instructions étant exécutées de manière automatisée par le groupe d'instructions de commande.

6. Procédé destiné à faire fonctionner un finisseur de routes automoteur (10) selon l'une des revendications précédentes, **caractérisé en ce que** les données sont échangées entre le module de réception (24) et le module d'envoi (23) sans fil, en particulier par radio, laser, W-LAN ou similaire ou de manière filaire.

7. Procédé destiné à faire fonctionner un finisseur de routes automoteur (10) selon l'une des revendications précédentes, **caractérisé en ce que** le module d'envoi (23) est déposé dans un dispositif de logement sur le poste de commande (21) pour une transmission de données directe avec le module de réception (24) et/ou pour charger un accumulateur d'énergie du module d'envoi (23).

8. Procédé destiné à faire fonctionner un finisseur de routes automoteur (10) selon l'une des revendications précédentes, **caractérisé en ce que** des signaux de rétroaction sont envoyés du module de réception (24) au module d'envoi (23) lorsqu'une instruction n'est pas compatible avec une instruction précédente ou lorsque l'état du finisseur de routes (10), en particulier du châssis (11) et/ou de l'au moins un autre composant, ne permet pas l'exécution de l'instruction.
